# EUROPÄISCHE PATENTSCHRIFT

(11) **EP 1 026 781 B1**
(45) Veröffentlichungstag und Bekanntmachung des Hinweises auf die Patenterteilung: **06.12.2006**
(21) Anmeldenummer: 00102041.1
(22) Anmeldetag: 02.02.2000
(51) Int. Cl.: H01R 4/06, H01R 24/04

(54) **Verbindungseinrichtung zum Verbinden von leitfähigen, flächigen Strukturen mit einem elektrischen Leiter**
Connection device for connecting a conductive, flat structure with an electric wire
Dispositif de connexion d'une structure conductrice et plate avec un conducteur électrique

(30) Priorität: 03.02.1999 DE 29901808 U
(43) Veröffentlichungstag der Anmeldung: 09.08.2000
(73) Patentinhaber: MOLEX INCORPORATED, Lisle, Illinois 60532 (US)
(72) Erfinder: Schempp, Otto, 74906 Bad Rappenau (DE)
(74) Vertreter: Herden, Andreas F.

(56) Entgegenhaltungen:
- WO-A-91/17590
- DE-A- 2 346 542
- DE-A- 4 211 228
- DE-U- 8 518 503
- FR-A- 686 957

## Beschreibung

Die Erfindung betrifft eine Verbindungseinrichtung zum Verbinden von benachbarten leitfähigen, flächigen, starren oder nichtstarren Strukturen mit einem elektrischen Leiter, beispielsweise mit einem Kabel.

Vor allem in der Automobilindustrie kommt es vor, daß ein flächenförmiger Leiter an elektrische Einrichtungen angeschlossen werden soll. Dies trifft beispielsweise auf eine im Sitz integrierte Heizung zu, bei welcher an eine flächenförmig gestaltete Leiterstruktur über eine elektrische Zuleitung elektrische Leistung zugeführt wird. Weiterhin besteht bei einem im Autositz integrierten Belastungssensor, welcher erfaßt, ob eine Person auf dem entsprechenden Sitz Platz genommen hat, der Bedarf, den im wesentlichen aus zwei übereinander angeordneten, flächenförmigen Leitern aufgebauten Sensor an die Sensorelektronik anzuschließen.

Nach dem Stand der Technik wird für die Kontaktierung der genannten flächigen Strukturen mit elektrischen Kabeln beispielsweise Löt- oder Klemmtechniken verwendet. Derartige Anschlüsse an flächenförmige Leiterstrukturen sind beispielsweise durch die Patentanmeldungen DE 2346542 bzw. EP-A-89301069 offenbart. Es ist jedoch zu beachten, daß die Kontaktierung bestimmte Anforderungen erfüllen muß. Durch den üblichen Aufbau eines heutigen Autositzes ist es ohne großen Aufwand nicht möglich, die Kontaktierung zu erneuern, falls sie sich im Betrieb löst. Weiterhin ist zu beachten, daß die Kontaktstelle durch die Benutzung des Sitzes einer permanenten mechanischen Belastung ausgesetzt ist. In dieser Hinsicht bieten die genannten Kontaktierungen keine ausreichende Sicherheit und Zuverlässigkeit.

Ebenfalls sind aus dem Stand der Technik Verbindungseinrichtungen zum Herstellen einer Verbindung zu einer leitfähigen, flächigen Struktur bekannt. Diese gehen aus den Gebrauchsmusterschriften DE-U-8518503 und FR-A-686957 hervor, in denen ein Hohlniet eine elektrisch leitende Verbindung herstellt, in den beispielsweise ein Stecker eingebracht werden kann. Die in den beiden Gebrauchsmusterschriften beschriebenen Verbindungseinrichtungen stellen ebenfalls keinen ausreichende Stabilität der Verbindung sicher.

Demzufolge liegt der Erfindung die Aufgabe zugrunde, eine Verbindungseinrichtung bereitzustellen, die den genannten erhöhten Anforderungen an eine Verbindungseinrichtung zum Verbinden von zwei benachbarten leitfähigen, flächigen Struktur mit einem elektrischen Leiter gerecht wird.

Dies wird mit der in Anspruch 1 definierten Verbindungseinrichtung und den in den abhängigen Unteransprüchen definierten Weiterentwicklungen gelöst, mittels derer eine im wesentlichen als elektrisch leitfähige Buchse ausgebildete aufnehmende Einrichtung zum Anschluß an zwei benachbarten leitfähigen flächigen Strukturen bereitgestellt wird, wobei sich zwei Buchsendurch die flächigen Strukturen hindurch erstrecken und zueinander fluchtend ausgerichtet sind.

Eine derartige aufnehmende Einrichtung läßt sich für alle erdenklichen flächig aufgebauten Leiterstrukturen verwenden bzw. adaptieren. Dies trifft sowohl für starre Strukturen, beispielsweise Metall- oder Kunststoffplatten, aber auch für flexible Flächenstrukturen, wie ein metallisiertes Textilgefüge, eine metallisierte Filzmatte oder ein Metallgeflecht zu. Eine flächige Leiterstruktur kann daher beispielsweise eine Struktur umfassen, welche zumindest an einer der zwei Oberflächen leitfähig ist oder - wie bei der Metallplatte - auch im Volumen leitfähig ist. In allen Fällen kann die im wesentlichen als elektrisch leitfähige Buchse ausgebildete, aufnehmende Einrichtung an die Dicke der flächigen Struktur angepaßt werden. Weiterhin ergibt sich durch die gegenseitige Lage der Buchse zum flächigen Gebilde eine große Kontaktfläche zwischen der zu kontaktierenden Leiterstruktur und der Buchse. Es läßt sich damit auch erreichen, daß sich die Höhe der Gesamtstruktur durch die Verbindungseinrichtung nur unwesentlich erhöht, was in den oben bezeichneten Fällen der Verbindung in einem Autositz wichtig ist, um den Sitzkomfort nicht zu gefährden. Der weiterführende Leiter kann auf vielfältige Weise an oder in der Buchse der aufnehmenden Einrichtung befestigt werden. Beispielsweise ist eine Lötung oder Klebung im Inneren der Buchse ohne weiteres möglich, da in jedem Fall die Kontaktstelle gegen eine Krafteinwirkung von außen aufgrund des Abschirmcharakters der Buchse geschützt ist.

Ist als Einrichtung zum Anschluß an den weiterführenden Leiter eine Steckeinrichtung vorgesehen, die sich zumindest teilweise in die Buchse hinein erstreckt, so wird vor allem die Montage der Komponenten, beispielsweise bei der Herstellung des obenbeschriebenen Sitzes erleichtert.

Um die mechanische Festigkeit und den elektrischen Kontakt der Buchse mit der flächigen Leiterstruktur sicherzustellen, weist die aufnehmende Einrichtung einen Kopfabschnitt auf, der sich im wesentlichen senkrecht zur Mantelfläche der Buchse erstreckt und an der unteren Fläche der leitfähigen, flächigen Struktur anliegt. Dieses Konstruktionsmerkmal erhöht weiterhin die mechanische Festigkeit der Verbindung zwischen der flächigen Struktur an deren Unterseite und der Buchse.

Zur Erhöhung der mechanischen Stabilität der Verbindung zwischen der Buchse und der flächigen Struktur kann auch vorgesehen werden, daß am zylindrischen Abschnitt der aufnehmenden Einrichtung eine Lochscheibe um die Buchse herum derartig angeordnet ist, daß die Lochscheibe an der oberen Fläche der leitfähigen, flächigen Struktur anliegt. Die obere Fläche (d.h. die zweite Oberfläche) kann dabei leitend oder nicht leitend sein.

Die Lochscheibe am zylindrischen Abschnitt der aufnehmenden Einrichtung ist beispielsweise durch Schweißen, Bördeln, Nieten, Kleben oder durch ein Gewinde derartig befestigt, daß die Lochscheibe, die Buchse und die flächige Struktur sicher miteinander verbunden sind.

Der elektrische Kontakt zwischen der flächigen Struktur und der Buchse ist insbesondere durch den Andruck des Kopfabschnittes an die leitfähige Struktur sichergestellt.

Dies wird in einer bevorzugten Ausführung dadurch erreicht, daß die Lochscheibe als eine Wellscheibe ausgebildet ist, oder eine zusätzliche Wellscheibe zwischen der Lochscheibe und der leitfähigen Struktur eingefügt ist. Die durch die Wellscheibe erzeugte Federkraft kann beispielsweise altersbedingte Dickenveränderungen von Kunststoffelementen oder Geweben, zum Beispiel solche der leitfähigen, flächigen Struktur soweit kompensieren, daß weiterhin eine genügende mechanische und elektrische Verbindung zwischen den verschiedenen Teilen aufrechterhalten wird.

Eine einfache und im Hinblick auf eine maschinell leicht durchzuführende Befestigungsart der aufnehmenden Einrichtung an der leitfähigen, flächigen Struktur besteht darin, den zylindrischen Abschnitt der aufnehmenden Einrichtung zumindest teilweise aufzuweiten, wodurch die genannte Lochscheibe gegen die flächige Struktur gepreßt wird.

Vorzugsweise kann die aufnehmende Einrichtung als Rohrniet ausgebildet sein, wobei der zylindrische Abschnitt um 10 bis 35° aufgeweitet ist. Dies erleichtert insbesondere die Montage der Komponenten, da das Nieten in der industriellen Herstellung ein weitverbreitetes und vor allem zuverlässiges Verfahren zum Verbinden von verschiedenen Komponenten ist.

Um die Steckeinrichtung in der aufnehmenden Einrichtung insbesondere gegen Erschütterungen, die eine Lösung der Verbindung zur Folge haben können, zu schützen, kann die Steckereinrichtung in der aufnehmende Einrichtung federnd gehalten sein.

Um die Steckereinrichtung an ein elektrisch weiterführendes Kabel anzuschließen, kann die Steckereinrichtung je nach Anforderung einen Crimp-Anschluß, eine Schneidklemme oder beispielsweise einen Löt- oder Schweißanschluß aufweisen.

Um die federnde Haltung und die Kontaktierung der Steckereinrichtung mit der Buchse zu realisieren, kann die Steckereinrichtung zwei sich gegenüberliegende Federarme als Kontakte aufweisen, die sich im eingeführten Zustand in die aufnehmende Einrichtung hinein erstrecken und an der Innenwand der Buchse anliegen.

Das Prinzip der Erfindung kann auch in Fällen angewendet werden in welchen gleichzeitig mehrere, beispielsweise zwei benachbarte, leitfähige, flächige Strukturen mit weiterführenden Leitern verbunden werden müssen. Eine derartige Verbindung kann erreicht werden, wenn in einem Loch der jeweiligen leitfähigen flächigen Struktur eine im wesentlichen als elektrische leitfähige Buchse ausgebildete aufnehmende Einrichtung angeordnet ist, wobei beide Buchsen zueinander fluchtend ausgerichtet sind, so daß sich eine entsprechend angepasste Steckereinrichtung im eingeführten Zustand zumindest teilweise durch die Buchsen beider aufnehmenden Einrichtungen erstreckt. Somit läßt sich die Kontaktierung mehrerer flächigen Strukturen mit weiterführenden Leitern über eine einzelne Steckereinrichtung realisieren.

Dies wird dadurch erreicht, daß ein Kontakt der Steckereinrichtung an der Innenwand der ersten Buchse und ein anderer Kontakt der Steckereinrichtung an der Innenwand der zweiten Buchse anliegt, wenn der Stecker in die aufnehmenden Einrichtungen eingeführt ist.

Um eine Isolierung der verschiedenen Kontakte, die den unterschiedlichen flächigen Strukturen zugeordnet sind, zu sichern, kann die Steckereinrichtung als Kontakte zwei voneinander isolierte Federpaare aufweisen, die in der Ebene der Buchsenöffnungen um 90° zueinander versetzt sind. Um die Kontaktierung in den jeweiligen Buchsen herzustellen, können die Federpaare in ihrer Länge derart ausgebildet sein, daß im eingeführten Zustand das erste Federpaar in elektrischer Verbindung mit der ersten Buchse und das zweite Federpaar in elektrischer Verbindung mit der zweiten Buchse steht.

Um einen Kurzschluß der beiden Buchsen zu verhindern und eine koaxiale Ausrichtung zu erreichen, kann zwischen der ersten und der zweiten aufnehmenden Einrichtung ein Abstandshalter angebracht sein, wobei der Abstandshalter eine Durchführung aufweist, die fluchtend mit den Buchsen der beiden aufnehmenden Einrichtungen angeordnet ist. Beide aufnehmenden Einrichtungen können in den Abstandshalter in entsprechende Ausnehmungen hineingepreßt sein, so daß sich dadurch eine exakte und stabile relative Lage der beiden Buchsen zueinander und der Buchsen zu dem Abstandshalter ergibt.

Ist der Durchmesser der Durchführung des Abstandshalters geringer als der Innendurchmesser der ersten und der zweiten Buchse, so kann sich für das Federpaar für die zweite Buchse bei entsprechender Gestaltung am isolierenden Abstandshalter eine Rastfunktion ergeben, die unbeabsichtigtes Lösen des Steckverbinders verhindert.

Um eine niedrige Bautiefe der Verbindungseinrichtung zu erreichen, kann die Steckereinrichtung um etwa 90° zur Einführrichtung abgewinkelt sein. Ein einfacher Aufbau der Steckereinrichtung kann dadurch realisiert werden, daß der in die Buchsen einsteckbare Teil aus einem zu den Buchsen entsprechend dimensioniertes zylinderförmiges Kunststoffelement besteht, dessen Mantel vier Ausnehmungen zur Aufnahme der Federkontaktarme aufweist.

Die Erfindung wird nachfolgend durch Beschreibung einiger erfindungsgemäßer Ausführungsformen unter Bezugnahme auf die anliegenden Zeichnungen erläutert, von denen
- Fig. 1a bis 1e: in einer Serie den Einbau der aufnehmenden Einrichtung einer bestimmten Ausführungsform der Verbindungseinrichtung in die leitfähige, flächige Struktur im Schnitt zeigt;
- Fig. 2: eine beispielhafte Ausführungsform der Erfindung für den Fall der Kontaktierung eines Sensors in einem Autositz im Schnitt kurz vor der Fertigstellung darstellt;
- Fig. 3: im Schnitt einen Abstandshalter zeigt;
- Fig. 4: die erfindungsgemäße Verbindungseinrichtung der Fig. 2 nach den letzten Herstellungsprozessen im Schnitt darstellt;
- Fig. 5: eine Ausführungsform einer Steckereinrichtung der erfindungsgemäßen Verbindungseinrichtung in verschiedenen Schnitt-Perspektiven zeigt;
- Fig. 6: die Verbindungseinrichtung mit eingeführter Steckereinrichtung darstellt;
- Fig. 7: eine Ausführungsform wie Fig. 2 zeigt, jedoch mit einer zusätzlichen Wellscheibe und;
- Fig. 8 a) und b): eine erfindungsgemäße Ausführungsform ähnlich der in Fig. 4 zeigt, wobei die zweite leitfähige flächige Struktur aus einem Metallgeflecht besteht, welches auf einer weiteren flächigen Struktur aufgebracht ist.

Die Verbindungseinrichtung zum Verbinden zumindest einer leitfähigen, flächigen Struktur mit einem von dieser Struktur weiterführenden elektrischen Leiter, beispielsweise einem Kabel, umfaßt wenigstens eine im wesentlichen als elektrisch leitfähige Buchse ausgebildete aufnehmende Einrichtung zum Anschluß an die leitfähige flächige Struktur. Je nach Ausführungsform kann die leitfähige Buchse beispielsweise eine Hohlzylinderform oder allgemein eine Polyeder-Hohlform aufweisen. Wie in Fig. 1 gezeigt, wird die aufnehmende Einrichtung 5 in einer Öffnung in der flächigen, leitfähigen Struktur 2 so angeordnet, daß sich die Buchse 4 durch die flächige Struktur hindurch erstreckt. Dabei kann die flächige, leitfähige Struktur je nach Ausführungsform starr oder nicht starr sein. Als Beispiel seien hier metallisierte Textilgefüge oder Filze, Metallgeflechte, Metall- oder leitfähige Kunststoff-Flächen genannt. Die Buchse ist elektrisch mit der leitfähigen flächigen Struktur verbunden, wobei ferner der weiterführende Leiter mit der Buchse verbunden ist.

In einer speziellen Ausführungsform der Erfindung umfaßt eine derartige Anschlußeinrichtung an den weiterführenden Leiter eine Steckereinrichtung 6 (s. Fig. 5), die sich im eingeführten Zustand in die aufnehmende Einrichtung zumindest teilweise in die Buchse hinein erstreckt. Dabei berühren Teilabschnitte der Steckereinrichtung die Innenfläche der Buchse, so daß eine elektrische Verbindung hergestellt ist.

Die aufnehmende Einrichtung 5 umfaßt einen leitfähigen Kopfabschnitt 8, der sich im wesentlichen senkrecht zur Mantelfläche der Buchse 4 erstreckt, siehe Fig. 1. Die dargestellte nicht leitfähige flächige Filzstruktur 2 weist auf ihrer Unterseite 2b, d.h. an ihrer ersten Oberfläche eine leitfähige Metallschicht auf. Der Kopfabschnitt 8 der aufnehmenden Einrichtung 5 wird in der Öffnung der flächigen Struktur derart angeordnet, daß dieser in Kontakt mit der leitfähigen Schicht 2b steht.

Um die Buchse 4 ist auf der dem Kopfabschnitt 8 gegenüberliegenden Öffnung der Buchse eine Lochscheibe 9 so angeordnet, daß diese Lochscheibe an der oberen Fläche 2a, d.h. der zweiten Oberfläche der leitfähigen, flächigen Struktur 2 anliegt.

Je nach Ausführungsform ist die Lochscheibe auf verschiedene Art und Weise an der Buchse befestigt, beispielsweise durch Nieten, Bördeln, Schweißen, Löten oder Kleben. Die Lochscheibe 9 ist derart an der Buchse befestigt, daß die Lochscheibe die flächige, leitfähige Struktur 2 gegen den Kopfabschnitt 8 drückt.

In einer weiteren Ausführungsform der Erfindung besteht die Lochscheibe 9 aus einer Federkraft ausübenden Wellscheibe.

Zur Befestigung der Lochscheibe an der Buchse ist in einer anderen Ausführungsform der Erfindung der zylindrische Abschnitt, das heißt der Bereich, welcher dem Kopfabschnitt gegenüber liegt, zumindest teilweise aufgeweitet, so daß die Lochscheibe wieder gegen die flächige Struktur drückt, siehe Fig. le. In dieser Hinsicht kann die aufnehmende Einrichtung 5 als Rohrniet mit einem überdimensionierten Kopfabschnitt, d.h. Nietkopf beschrieben werden. Je nach Einstellung beträgt der Nietwinkel A zwischen 10° und 35°.

Fig. 2 zeigt die erfindungsgemäße Verbindungseinrichtung in einem Zwischenstadium der Fertigung für den Fall, daß zwei benachbarte leitfähige, flächige Strukturen 2, 2' mit jeweils von den Strukturen weiterführenden Leitern verbunden werden. Im vorliegenden Fall stellen die flächenhaften Strukturen 2, 2' ein Textilgewebe dar, welches an den Flächen 2b und 2b' metallisiert ist. Zwischen beiden Schichten befindet sich ein Isoliergewebe 15, welches Löcher 16 aufweist. Eine derartige Anordnung wird in der Automobilindustrie als Sensor in einem Autositz verwendet, um zu erfassen, ob sich auf dem Sitz eine Person befindet, so daß beispielsweise der Airbag in einer Gefahrensituation bei Bedarf ausgelöst werden kann. Wird der Sitz benutzt, so werden die beiden metallisierten Textiloberflächen 2b und 2b' durch die Löcher 16 hindurch gegeneinander gepreßt, womit ein detektierbarer Kurzschluß zwischen den leitfähigen Strukturen erzeugt wird.

Entsprechend der Fig. 1 gezeigten Art ist in der in Fig. 2 dargestellten Anordnung in jede der leitfähigen, flächigen Struktur in einem Loch eine im wesentlichen als elektrisch leitfähige Buchse 4, 4' ausgebildete aufnehmende Einrichtung 5, 5' angeordnet.

Wie Fig. 2 zeigt, sind die Buchsen derart relativ zueinander angeordnet, daß sich die jeweiligen Kopfabschnitte 8, 8' der beiden aufnehmenden Einrichtungen 5, 5' gegenüber liegen. Weiterhin ist ein Abstandshalter 12 und ein Isoliergewebe 15 zwischen den leitfähigen Strukturen 2 und 2' angeordnet.

Fig. 4 zeigt die Ausführungsform der Fig. 2 im fertigen Zustand. Zwischen den beiden aufnehmenden Einrichtungen 5, 5' ist der Abstandshalter 12 mit einer Durchführung 13 derartig angeordnet, daß diese Durchführung 13 mit den Öffnungen der Buchsen 4, 4' fluchtet.

Der Abstandshalter 12 (s. Fig. 3) weist in Richtung beider Buchsen Ausnehmungen 17, 17' auf, die zur Aufnahme der Kopfabschnitte 8, 8' eingerichtet sind. Durch die Symmetrie des in Fig. 2 dargestellten Aufbaus erleichtert sich insbesondere der Zusammenbau der Verbindungseinrichtung. In Fig. 2 ist die erfindungsgemäße Verbindungseinrichtung zur klareren Darstellung nicht in der endgültigen Form gezeigt, sondern vor dem Herstellungsprozeß des Pressens der beiden einnehmenden Einrichtungen gegeneinander, so daß diese in die entsprechenden Ausnehmungen 17, 17' des Abstandshalters 12 eindringen und damit fixiert werden. Weiterhin werden in einem weiteren Herstellungsprozeß die beiden leitfähigen, flächenhaften Strukturen 2, 2' mit dem eingeschlossenen Isolationsgefüge laminiert. Die endgültige Form der erfindungsgemäßen Verbindungseinrichtung zeigt Fig. 4.

Zum Anschluß an die Buchsen 4, 4' an ein weiterführendes, zweiadriges Kabel ist in der beispielhaften Ausführungsform eine Steckereinrichtung 6 vorgesehen, welches als Kontakte zwei voneinander isolierte Federpaare 11a, 11b; 11a', 11b' aufweist, s. Fig. 5. Die Federpaare sind in ihrer Länge derart ausgebildet, daß im eingeführten Zustand das erste Federpaar 11a, 11b in elektrischer Verbindung mit der ersten Buchse 4 und das zweite Federpaar 11a', 11b' in elektrischer Verbindung mit der zweiten Buchse 4' steht. In der in Fig. 5 dargestellten Form der Federpaaranordnung sind diese in der Ebene der Buchsenöffnung um 90° zueinander versetzt; s. Fig. 5b.

Die Steckeinrichtung 6 umfaßt eine Einrichtung zum Anschluß an das weiterführende, zweiadrige Kabel 3a, 3b in Form eines Crimp-Anschlusses 10a, 10b, die jeweils mit den entsprechenden Federarmen elektrisch verbunden sind. Gemäß Fig. 5a bzw. 5b ist die Steckeinrichtung 6 um 90° zur Einführrichtung gewinkelt. Das in die Buchsen 4, 4' einsteckbare Teil der Steckereinrichtung 6 besteht aus einem zylinderförmigen Kunststoffelement 14, welches im Durchmesser derartig dimensioniert ist, daß es in beide Buchsen einführbar ist. In der beschriebenen Ausführungsform ist das zweite Federpaar 11a, 11b als Teil einer Rasteinrichtung ausgebildet, so daß der Stecker 6 im eingeführten Zustand in Position gehalten wird.
Das zylinderförmige Kunststoffelement 14 weist an dessen Mantel vier Ausnehmungen zur Aufnahme der Federkontaktarme auf.

In Fig. 6 ist eine weitere Ausführungsform der Erfindung dargestellt, wobei die Steckereinrichtung 6 in beide Buchsen 4, 4' eingeführt ist. Im Gegensatz zu der bisher beschriebenen Ausführungsform sind hierbei die Federarme eines Federpaars nebeneinander angeordnet, so daß sich in der gezeigten Schnittdarstellung je ein kurzer und ein langer Kontaktarm in der Ebene der Buchsenöffnung gegenüberstehen.

In einer anderen in Fig. 7 gezeigten Ausführungsform der Erfindung ist zwischen die Lochscheibe 9, 9' und leitfähige Struktur der Wellscheibe 18, 18' eingefügt um unabhängig von Verformungen der leitfähigen Struktur eine Kontaktnormalkraft zwischen dem Kopfabschnitt und der leitfähigen Struktur zu erzeugen.

Fig. 8 a) und b) ist eine weitere erfindungsgemäße Ausführungsform ähnlich der in Fig. 4 gezeigten dargestellt. Die zweite leitfähige flächige Struktur besteht jedoch aus einem Metallgeflecht, welches an einer weiteren flächigen Struktur 19 anliegt. Im Abschnitt der aufnehmenden Einrichtungen 5 ist das Metallgeflecht von der weiteren flächigen Struktur 19 abgehoben und derart angeordnet, daß sich die Buchse 5 nur durch das Metallgeflecht hindurch erstreckt, nicht jedoch durch die weitere flächige Struktur 19. Nur das Metallgeflecht wird mittels der Unterlegscheibe 9 gegen den Kopfabschnitt 8 gedrückt, womit die Kontaktierung zur Buchse 4 sichergestellt ist, s. Fig. 8a. Fig. 8b zeigt diese erfindungsgemäße Ausführungsform mit eingestecktem Stecker 6. Sie weist den Vorteil auf, daß die dem Stecker gegenüberliegende Seite der Verbindungseinrichtung eben ist und demnach der Sitzkomfort in keiner Weise beeinträchtigt wird.

## Patentansprüche

1. Verbindungseinrichtung (1) zum Herstellen einer Verbindung von 2 benachbarten leitfähigen, flächigen Strukturen (2, 2') zu einem von den Strukturen weiterführenden elektrischen Leiter (3a, 3b), insbesondere zu einem Kabel, umfassend
- wenigstens eine im wesentlichen als elektrisch leitfähige Buchse (4, 4') ausgebildete aufnehmende Einrichtung (5, 5') zum Anschluß an die leitfähigen, flächigen Strukturen (2, 2'), und
- eine Einrichtung zum Anschluß an den weiterführenden Leiter (3a, 3b),
wobei die aufnehmende Einrichtung (5, 5') zur Anordnung in einem Loch (7) in der flächigen, leitfähigen Struktur (2, 2') derartig ausgebildet ist, daß sich die Buchse (4, 4') durch die flächige Struktur hindurch erstreckt, und einen Kopfabschnitt (8) aufweist, der sich im wesentlichen senkrecht zur Mantelfläche der Buchse (4, 4') erstreckt und an der ersten (leitenden) Oberfläche (2b) der leitfähigen, flächigen Struktur (2) anliegt und
eine Lochscheibe (9,9'), welche am zylindrischen Abschnitt der aufnehmenden Einrichtung (5, 5') um die Buchse (4, 4') herum derartig angeordnet ist, daß die Lochscheibe an der zweiten Oberfläche (2a) der leitfähigen, flächigen Struktur (2) anliegt,
- eine erste im wesentlichen als elektrisch leitfähige Buchse (4) ausgebildete aufnehmende Einrichtung (5) in einem Loch in der ersten leitfähigen, flächigen Struktur (2) angeordnet ist, und
- eine zweite im wesentlichen als elektrisch leitfähige Buchse (4') ausgebildete aufnehmende Einrichtung (5') in einem Loch in der zweiten leitfähigen Struktur (2') angeordnet ist, wobei
- die beiden Buchsen (4, 4') zueinander fluchtend ausgerichtet sind, daß sich eine Steckereinrichtung (6) im eingeführten Zustand zumindest teilweise durch die Buchsen beider aufnehmenden Einrichtungen (5, 5') erstreckt.

2. Verbindungseinrichtung nach Anspruch 1,
**dadurch gekennzeichnet, daß**
die Einrichtung zum Anschluß an den weiterführenden Leiter (3a, 3b) eine Stecke
reinrichtung (6) umfaßt, die sich im eingeführten Zustand in die aufnehmende Einrichtung (5, 5') zumindest teilweise in die Buchse (4, 4') hinein erstreckt und Buchse und Steckereinrichtung in elektrischer Verbindung stehen.

3. Verbindungseinrichtung nach einem der vorstehenden Ansprüche,
**dadurch gekennzeichnet, daß**
der zylindrische Abschnitt der aufnehmenden Einrichtung (5, 5') mit der Lochscheibe (9, 9') derartig in Wirkverbindung steht, daß die Lochscheibe über die flächige, leitfähige Struktur (2, 2') in Preßverbindung mit dem Kopfabschnitt (8, 8') steht.

4. Verbindungseinrichtung nach einem der vorstehenden Ansprüche,
**dadurch gekennzeichnet, daß**
die Lochscheibe (9) eine Wellscheibe ist.

5. Verbindungseinrichtung nach einem der vorstehenden Ansprüche,
**dadurch gekennzeichnet, daß**
zwischen der Lochscheibe (9, 9') und der leitfähigen Struktur (2, 2') eine Wellscheibe (18, 18') eingefügt ist.

6. Verbindungseinrichtung nach einem der vorstehenden Ansprüche, **dadurch gekennzeichnet, daß**
der zylindrische Abschnitt der aufnehmenden Einrichtung (5, 5') zumindest teilweise aufgeweitet ist.

7. Verbindungseinrichtung nach Anspruch 6,
**dadurch gekennzeichnet, daß**
die aufnehmende Einrichtung (5, 5') als Rohrniet ausgebildet ist, wobei der zylindrische Abschnitt um 20-35° aufgeweitet ist.

8. Verbindungseinrichtung nach einem der vorstehenden Ansprüche,
**dadurch gekennzeichnet, daß**
die Steckereinrichtung (6) in der aufnehmenden Einrichtung (5, 5') federnd gehalten ist.

9. Verbindungseinrichtung nach einem der vorstehenden Ansprüche,
**dadurch gekennzeichnet, daß**
die Steckereinrichtung (6) eine Einrichtung zum Anschluß an ein elektrisch weiterführendes Kabel wie eine Schneidklemme, einen Crimpanschluß oder Schweiß- oder Lötanschluß (10a, 10b) aufweist, die mit wenigstens einem Kontakt der Steckereinrichtung (6) elektrisch verbunden ist.

10. Verbindungseinrichtung nach Anspruch 8,
**dadurch gekennzeichnet, daß**
die Steckereinrichtung (6) zwei sich gegenüberliegende Federarme (11a, 11b; 11a', 11b') als Kontakte aufweist, die sich im eingeführten Zustand in die aufnehmende Einrichtung (5, 5') hinein erstrecken und an der Innenwand der Buchse (4, 4') anliegen.

11. Verbindungseinrichtung nach einem der vorstehenden Ansprüche"
**dadurch gekennzeichnet, daß**
zwischen der ersten und der zweiten aufnehmenden Einrichtung (5, 5') ein Abstandshalter (12) angebracht ist, wobei der Abstandshalter zwei zueinander fluchtende Aufnahmeöffnungen (17, 17') für Buchsenköpfe hat und damit die Buchsen zueinander fluchtend fixiert und eine Durchführung (13) aufweist, die fluchtend mit den Buchsen (4, 4') der beiden aufnehmenden Einrichtungen (5, 5') angeordnet ist.

12. Verbindungseinrichtung nach Anspruch 11,
**dadurch gekennzeichnet, daß**
die Durchführung (13) des Abstandshalters (12) einen geringeren Durchmesser als die Buchsen (4, 4') der beiden aufnehmenden Einrichtungen (5, 5') aufweist.

13. Verbindungseinrichtung nach einem der vorstehenden Ansprüche,
**dadurch gekennzeichnet, daß**
zumindest ein Kontakt (11a, 11b) der Steckereinrichtung an der Innenwand der ersten Buchse (4) und zumindest ein weiterer Kontakt (11a', 11b') der Steckereinrichtung an der Innenwand der zweiten Buchse (4') liegt.

14. Verbindungseinrichtung nach einem der vorstehenden Ansprüche,
**dadurch gekennzeichnet, daß**
die Steckereinrichtung (6) als Kontakte zwei voneinander isolierte Federpaare (11a, 11b; 11a', 11b') aufweist, die in ihrer Länge derart ausgebildet sind, daß im eingeführten Zustand das erste Federpaar (11a, 11b) in elektrischer Verbindung mit der ersten Buchse (4) und
das zweite Federpaar (11a', 11b') in elektrischer Verbindung mit der zweiten Buchse (4') steht.

15. Verbindungseinrichtung nach Anspruch 14
**dadurch gekennzeichnet, daß**
die Federpaare (11a, 11b; 11a', 11b') in der Ebene der Buchsenöffnungen um 90° zueinander versetzt sind.

16. Verbindungseinrichtung nach einem der Ansprüche 11 bis 15,
**dadurch gekennzeichnet, daß**
der Abstandshalter und zumindest ein Federpaar derart ausgebildet sind, daß das Federpaar am Abstandshalter rastet.

17. Verbindungseinrichtung nach einem der Ansprüche 11 bis 16,
**dadurch gekennzeichnet, daß**
die Steckereinrichtung (6) um 90° zur Einführrichtung gewinkelt ist und der in die Buchsen (4, 4') einsteckbare Teil aus einem zu den Buchsen entsprechend dimensioniertes zylinderförmiges Kunststoffelement (14) besteht, dessen Mantel vier Ausnehmungen zur Aufnahme der Federkontaktarme aufweist.

## Claims

1. Connecting device (1) for connecting two adjacent flat conductive structures (2, 2') to an electrical conductor (3a, 3b) continuing from the structures, particularly to a cable, comprising:
- at least one receiving device (5, 5') formed essentially as an electrically conductive socket (4, 4') for connection to the flat conductive structures (2, 2') and
- a device for connection to the continuing conductor (3a, 3b),
whereby the receiving device (5, 5') for arrangement in a hole (7) in the flat conductive structure (2, 2') is formed in such a way that the socket (4, 4') extends through the flat structure and comprises a head section (8) which extends substantially perpendicular to the jacket area of the socket (4, 4') and lies against the first (conductive) surface (2b) of the flat conductive structure (2) and
a perforated disc (9, 9') which is arranged on the cylindrical section of the receiving device (5, 5') around the socket (4, 4') in such a way that the perforated disc lies against the second surface (2a) of the flat conductive structure (2),
- a first receiving device (5) formed essentially as an electrically conductive socket (4) is arranged in a hole in the first flat conductive structure (2), and
- a second receiving device (5') formed essentially as an electrically conductive socket (4') is arranged in a hole in the second conductive structure (2'), whereby
- the two sockets (4, 4') are arranged in alignment with each other, in that a male connector device (6) in the inserted state extends at least partially through the sockets of both receiving devices (5, 5').

2. Connecting device according to claim 1,
**characterised in that**
the device for connection to the continuing conductor (3a, 3b) comprises a male connector device (6) which extends in the inserted state into the receiving device (5, 5') at least partially into the socket (4, 4') and the socket and male connector device are in electrical connection.

3. Connecting device according to one of the preceding claims,
**characterised in that**
the cylindrical section of the receiving device (5, 5') is in working connection with the perforated disc (9, 9') in such a way that the perforated disc is in pressed connection with the head section (8, 8') via the flat conductive structure (2, 2').

4. Connecting device according to one of the preceding claims,
**characterised in that**
the perforated disc (3) is a corrugated disc .

5. Connecting device according to one of the preceding claims,
**characterised in that**
a corrugated disc (18, 18') is inserted between the perforated disc (9, 9') and the conductive structure (2, 2').

6. Connecting device according to one of the preceding claims, **characterised in that**
the cylindrical section of the receiving device (5, 5') is at least partially widened.

7. Connecting device according to claim 6,
**characterised in that**
the receiving device (5, 5') is formed as a tubular rivet, whereby the cylindrical section is widened by 20 - 35°.

8. Connecting device according to one of the preceding claims,
**characterised in that**
the male connector device (6) is resiliently held in the receiving device (5, 5').

9. Connecting device according to one of the preceding claims,
**characterised in that**
the male connector device (6) comprises a device for connection to an electrically continuing cable such as an insulation displacement connection, a crimped connection or welded or soldered connection (10a, 10b) which is electrically connected to at least one contact of the male connector device (6).

10. Connecting device according to claim 8,
**characterised in that**
the male connector device (6) comprises two opposing spring arms (11a, 11b; 11a', 11b') as contacts which in the inserted state extend into the receiving device (5, 5') and lie against the inner wall of the socket (4, 4').

11. Connecting device according to one of the preceding claims,
**characterised in that**
a space-maintaining element (12) is arranged between the first and the second receiving device (5, 5') whereby the space-maintaining element has two receiving openings (17, 17') which are aligned with each other for socket heads and thus connects the sockets aligned with each other and comprises a feedthrough element (13) which is arranged aligned with the sockets (4, 4') of the two receiving devices (5, 5').

12. Connecting device according to claim 1,
**characterised in that**
the feedthrough element (13) of the space-maintaining element (12) has a smaller diameter than the sockets (4, 4') of the two receiving devices (5, 5').

13. Connecting device according to one of the preceding claims,
**characterised in that**
at least one contact (11a, 11b) of the male connector device lies against the inner wall of the first socket (4) and at least one further contact (11a', 11b') of the male connector device lies against the inner wall of the second socket (4').

14. Connecting device according to one of the preceding claims,
**characterised in that**
the male connector device (6) comprises as contacts two pairs of springs (11a, 11b; 11a', 11b) insulated with respect to each other which are formed in their length in such a way that in the inserted state the first pair of springs (11a, 11b) is in electrical connection with the first socket (4) and the second pair of springs (11a', 11b') is in electrical connection with the second socket (4').

15. Connecting device according to claim 14,
**characterised in that**
the pairs of springs (11a, 11b; 11a', 11b') are offset by 90° with respect to each other in the plane of the socket openings.

16. Connecting device according to one of the claims 11 to 15,
**characterised in that**
the space-maintaining element and at least one pair of springs are formed in such a way that the pair of springs latches on the space-maintaining element.

17. Connecting device according to one of the claims 11 to 16,
**characterised in that**
the male connector device (6) is at an angle of 90° with respect to the insert direction and the part which is adapted to be inserted into the sockets (4, 4') consists of a cylindrical plastic element (14) with dimensions corresponding to the sockets, the jacket of which comprises four recesses for receiving the spring contact arms.

## Revendications

1. Dispositif de connexion (1) pour établir une jonction de deux structures planes conductrices voisines (2, 2') avec un conducteur électrique (3a, 3b) partant desdites structures, notamment avec un câble, comprenant
- au moins un dispositif récepteur (5, 5') sensiblement réalisé sous la forme d'une douille (4, 4') électriquement conductrice, en vue du raccordement aux structures planes conductrices (2, 2'), et
- un dispositif de raccordement au conducteur (3a, 3b) de prolongation,
sachant que ledit dispositif récepteur (5, 5') est conçu pour être placé dans un trou (7) pratiqué dans la structure plane conductrice (2, 2'), de façon telle que la douille (4, 4') s'étende à travers ladite structure plane, et présente une région frontale (8) qui s'étend, pour l'essentiel, perpendiculairement à la surface de l'enveloppe de ladite douille (4, 4'), et porte contre la première surface (conductrice) (2b) de la structure plane conductrice (2), et
qu'un disque perforé (9, 9') est implanté tout autour de la douille (4, 4'), sur le tronçon cylindrique du dispositif récepteur (5, 5'), de telle sorte que ledit disque perforé porte contre la seconde surface (2a) de la structure plane conductrice (2),
- un premier dispositif récepteur (5), sensiblement réalisé sous la forme d'une douille (4) électriquement conductrice, est logé dans un trou pratiqué dans la première structure plane conductrice (2), et
- un second dispositif récepteur (5'), sensiblement réalisé sous la forme d'une douille (4') électriquement conductrice, est logé dans un trou pratiqué dans la seconde structure conductrice (2'),
- les deux douilles (4, 4') étant orientées selon un alignement mutuel tel qu'un dispositif enfichable (6) s'étende, à l'état inséré, au moins partiellement à travers les douilles des deux dispositifs récepteurs (5, 5').

2. Dispositif de connexion selon la revendication 1,
**caractérisé en ce que**
le dispositif de raccordement au conducteur (3a, 3b) de prolongation englobe un dispositif enfichable (6) qui, à l'état inséré dans le dispositif récepteur (5, 5'), pénètre au moins en partie dans la douille (4, 4'), la douille et le dispositif enfichable étant en liaison électrique.

3. Dispositif de connexion selon l'une des revendications précédentes,
**caractérisé en ce que**
le tronçon cylindrique du dispositif récepteur (5, 5') est en liaison opérante avec le disque perforé (9, 9') de telle sorte que ledit disque perforé soit en liaison serrée avec la région frontale (8, 8') par l'intermédiaire de la structure plane conductrice (2, 2').

4. Dispositif de connexion selon l'une des revendications précédentes,
**caractérisé en ce que**
le disque perforé (9) est un disque ondulé.

5. Dispositif de connexion selon l'une des revendications précédentes,
**caractérisé en ce qu'**
un disque ondulé (18, 18') est interposé entre le disque perforé (9, 9') et la structure conductrice (2, 2').

6. Dispositif de connexion selon l'une des revendications précédentes,
**caractérisé en ce que**
le tronçon cylindrique du dispositif récepteur (5, 5') est au moins partiellement élargi.

7. Dispositif de connexion selon la revendication 6,
**caractérisé en ce que**
le dispositif récepteur (5, 5') est réalisé sous la forme d'un rivet tubulaire, le tronçon cylindrique étant élargi de 20-35°.

8. Dispositif de connexion selon l'une des revendications précédentes,
**caractérisé en ce que**
le dispositif enfichable (6) est retenu élastiquement dans le dispositif récepteur (5, 5').

9. Dispositif de connexion selon l'une des revendications précédentes,
**caractérisé en ce que**
le dispositif enfichable (6) comporte un dispositif qui est destiné au raccordement à un câble de prolongation électrique, tel qu'une borne sectionnable, une connexion sertie ou une connexion soudée ou brasée (10a, 10b), et est connecté électriquement à au moins un contact dudit dispositif enfichable (6).

10. Dispositif de connexion selon la revendication 8,
**caractérisé en ce que**
le dispositif enfichable (6) présente, en tant que contacts, deux bras élastiques (11a, 11b ; 11a', 11b') mutuellement en vis-à-vis qui, à l'état inséré, pénètrent dans le dispositif récepteur (5, 5') et portent contre la paroi intérieure de la douille (4, 4').

11. Dispositif de connexion selon l'une des revendications précédentes,
**caractérisé en ce qu'**
un organe d'espacement (12) est interposé entre les premier et second dispositifs récepteurs (5, 5'), ledit organe d'espacement comportant deux orifices (17, 17') mutuellement alignés, recevant des têtes de douilles en consignant ainsi les douilles en alignement mutuel, et une traversée (13) agencée dans l'alignement des douilles (4, 4') des deux dispositifs récepteurs (5, 5').

12. Dispositif de connexion selon la revendication 11,
**caractérisé en ce que**
la traversée (13) de l'organe d'espacement (12) offre un plus petit diamètre que les douilles (4, 4') des deux dispositifs récepteurs (5, 5').

13. Dispositif de connexion selon l'une des revendications précédentes,
**caractérisé en ce qu'**
au moins un contact (11a, 11b) du dispositif enfichable porte contre la paroi intérieure de la première douille (4), et au moins un autre contact (11a', 11b') dudit dispositif enfichable porte contre la paroi intérieure de la seconde douille (4').

14. Dispositif de connexion selon l'une des revendications précédentes,
**caractérisé en ce que**
le dispositif enfichable (6) présente, en tant que contacts, deux paires de ressorts (11a, 11b ; 11a', 11b') qui sont isolées l'une de l'autre et dont la longueur est conçue de façon telle que, à l'état inséré, la première paire de ressorts (11a, 11b) soit en liaison électrique avec la première douille (4) et
la seconde paire de ressorts (11a', 11b') soit en liaison électrique avec la seconde douille (4').

15. Dispositif de connexion selon la revendication 14,
**caractérisé en ce que**
les paires de ressorts (11a, 11b ; 11a', 11b') sont décalées l'une de l'autre de 90° dans le plan des orifices des douilles.

16. Dispositif de connexion selon l'une des revendications 11 à 15,
**caractérisé en ce que**
l'organe d'espacement, et au moins une paire de ressorts, sont réalisés de telle sorte que ladite paire de ressorts s'encliquette sur ledit organe d'espacement.

17. Dispositif de connexion selon l'une des revendications 11 à 16,
**caractérisé en ce que**
le dispositif enfichable (6) est coudé à 90° par rapport à la direction d'insertion, et la partie enfichable dans les douilles (4, 4') est constituée d'un élément cylindrique en matière plastique (14) qui est dimensionné pour concorder avec lesdites douilles, et dont l'enveloppe comprend quatre évidements destinés à recevoir les bras élastiques de contact.
